# EUROPÄISCHE PATENTSCHRIFT

(11) **EP 0 985 763 B1**
(45) Veröffentlichungstag und Bekanntmachung des Hinweises auf die Patenterteilung: **07.07.2004**
(21) Anmeldenummer: 99114584.8
(22) Anmeldetag: 26.07.1999
(51) Int. Cl.: D21F 2/00

(54) **Maschine zur Herstellung einer Materialbahn**
Machine for making a web material
Machine pour la fabrication d'une bande de matériau

(30) Priorität: 02.09.1998 DE 19840021
(43) Veröffentlichungstag der Anmeldung: 15.03.2000
(73) Patentinhaber: Voith Paper Patent GmbH, 89522 Heidenheim (DE)
(72) Erfinder: Meschenmoser, Andreas, 88263 Horgenzell (DE)

(56) Entgegenhaltungen:
- US-A- 2 709 398
- US-A- 2 714 342

## Beschreibung

Die Erfindung betrifft eine Maschine zur Herstellung einer Materialbahn, insbesondere Papier- oder Kartonbahn, mit einer zwischen einer Siebpartie und einer Pressenpartie angeordneten, von einem luftdurchlässigen Endlosband umschlungenen Abnahmesaugwalze, in deren Bereich die Materialbahn durch das Endlosband von einem Siebband übernommen wird, um anschließend einer ersten Presse der Pressenpartie zugeführt zu werden.

Bei den bisher üblichen Papiermaschinen kann eine Papierbahn, deren Breite geändert wird, in der Regel nur offen, d.h. ohne Abnahmesaugwalze in die Pressenpartie überführt werden. Es ist zwar denkbar, zunächst die Aufnahmezone der Abnahmesaugwalze zu verstellen und dann zur Festlegung der gewünschten Bahnbreite die betreffenden randseitigen Schneidelemente von Hand nachzustellen. Dies ist jedoch relativ aufwendig und nicht in jedem Fall mit der erforderlichen Genauigkeit durchführbar.

Ziel der Erfindung ist es, eine verbesserte Maschine der eingangs genannten Art zu schaffen, die insbesondere auch bei einer geschlossenen Bahnüberführung in die Pressenpartie eine möglichst problemlose, genaue und reproduzierbare Einstellung unterschiedlicher Bahnbreiten gestattet.

Diese Aufgabe wird nach der Erfindung dadurch gelöst, daß die Breite der Materialbahn über im Bereich des Siebbandes vorgesehene verstellbare Formatschneidelemente und die Saugbreite der Abnahmesaugwalze über dieser zugeordnete verstellbare Formatleisten einstellbar ist und daß Mittel für eine vorzugsweise gleichzeitige, zumindest im wesentlichen synchrone motorische Verstellung der Formatschneidelemente und der Formatleisten vorgesehen sind. Hierbei können die verstellbaren Formatschneidelemente insbesondere durch verstellbare Formatspritzdüsen gebildet sein.

Aufgrund dieser Ausbildung ist es nunmehr möglich, eine jeweilige Änderung der Bahnbreite insbesondere auch bei einer geschlossenen Bahnüberführung in die Pressenpartie vorzunehmen. Eine jeweilige Breitenänderung ist nunmehr auf einfachste Weise und mit hoher Genauigkeit möglich. Dabei ist auch gewährleistet, daß die jeweiligen Einstellungen jederzeit reproduzierbar sind.

Die Verstellmittel umfassen vorzugsweise eine Steuerung, über die die jeweiligen Formatbreiten bzw. zugehörigen Sollpositionen der Formatschneidelemente und Formtleistungen vorgebbar sind. Mittels der Steuerung sind zweckmäßigerweise unterschiedliche Formatbreiten bzw. Sollpositionen programmierbar und/oder speicherbar.

Bei einer praktischen Ausführungsform der erfindungsgemäßen Maschine umfassen die Verstellmittel die Formatschneidelemente und Formatleisten beaufschlagende Stellantriebe und vorzugsweise wenigstens ein Wegmeßsystem. Zweckmäßigerweise ist zumindest ein Stellantrieb durch einen Spindelantrieb gebildet. Ein solcher Spindelantrieb kann beispielsweise wenigstens einen auf einer Spindel vorgesehen Stellmotor umfassen.

Grundsätzlich kann als Stellantrieb beispielsweise auch eine Zylinder/Kolben-Einheit oder dergleichen vorgesehen sein. Für die verschiedenen anzutreibenden Elemente können zumindest teilweise auch unterschiedliche Stellantriebe verwendet werden.

Bei einer bevorzugten praktischen Ausführungsform der erfindungsgemäßen Maschine sind die Stellantriebe und ggf. auch das Wegmeßsystem mit der Steuerung verbunden.

Zur Erzeugung eines aus der Materialbahn gebildeten Überführstreifens sowie zum Breitfahren der Materialbahn kann ein weiteres in Querrichtung verstellbares, beispielsweise wieder durch eine Spritzdüse gebildetes Schneidelement oder dergleichen vorgesehen sein (siehe z.B. US-A-2 709 398 und US-A-2 714 342) wobei vorzugsweise auch der diesem weiteren Schneidelement zugeordnete Stellantrieb mit der Steuerung verbunden ist.

Von Vorteil ist, wenn zur Überführung des Überführstreifens in die Pressenpartie die Formatschneidelemente und die Formatleisten zunächst entsprechend einer vorgebbaren maximalen Formatbreite eingestellt werden, wozu beispielsweise die Steuerung entsprechend eingestellt bzw. programmiert wird. Dadurch kann der Überführstreifen besser durch die Maschine geführt werden.

Von Vorteil ist zudem, wenn die Formatschneidelemente und die Formatleisten nach dem Überführen des Überführstreifens in die Pressenpartie in ihre der jeweils gewünschten Formatbreite entsprechenden Sollposition verstellt werden. Auch hierzu kann die Steuerung wieder entsprechend eingestellt bzw. programmiert sein. Vorzugsweise werden die Formatschneidelemente und die Formatleisten bereits mit dem Breitfahren der Materialbahn in ihre der jeweils gewünschten Formatbreite entsprechenden Sollpositionen verstellt.

Die Steuerung kann insbesondere eine elektronische Steuereinheit umfassen. Zumindest ein Teil der Stellantriebe kann auch ferngesteuert sein.

Die Erfindung wird im folgenden anhand eines Ausführungsbeispiels unter Bezugnahme auf die Zeichnung näher erläutert; in dieser zeigen:
- Figur 1: eine schematische Darstellung einer Maschine zur Herstellung einer Materialbahn beim Überführen des Überführstreifens in die Pressenpartie,
- Figur 2: eine schematische Draufsicht der durch die Maschine geführten Materialbahn beim Überführen des Überführstreifens in die Pressenpartie, wobei auch die Formatspritzdüsen und Formatleisten dargestellt sind,
- Figur 3: eine schematische Darstellung der Maschine beim Breitfahren der Materialbahn,
- Figur 4: eine schematische Draufsicht der durch die Maschine geführten Materialbahn beim Breitfahren, wobei auch die entsprechend verstellten Formatspritzdüsen und Formatleisten dargestellt sind,
- Figur 5: eine schematische Darstellung der Maschine nach erfolgter Überführung der Materialbahn in die Pressenpartie,
- Figur 6: eine schematische Draufsicht der durch die Maschine geführten Materialbahn nach erfolgter Überführung der Materialbahn in die Pressenpartie, wobei auch wieder die Formatspritzdüsen und Formatleisten dargestellt sind, und
- Figur 7: eine rein schematische, teilweise geschnittene Darstellung eines Ausführungsbeispiels einer Abnahmesaugwalze.

Die Figuren 1 bis 6 zeigen eine Maschine 10 zur Herstellung einer Materialbahn 12, bei der es sich im vorliegenden Fall um eine Papier- oder Kartonbahn handelt.

Die Maschine 10 umfaßt eine zwischen einer Siebpartie I und einer Pressenpartie II angeordnete Abnahmesaugwalze 14. Diese Abnahmesaugwalze 14 ist von einem luftdurchlässigen Endlosband, im vorliegenden Fall dem Oberfilz 16 einer ersten Presse 18 der Pressenpartie II umschlungen, durch die ferner ein Unterfilz 20 geführt ist. Im Bereich der Abnahmesaugwalze 14 wird die Materialbahn 12 durch den Oberfilz 16 von einem Siebband 22 übernommen, um anschließend zwischen den beiden Sieben 12 und 20 der ersten Presse 18 der Pressenpartie II zugeführt zu werden. Wie anhand der Figuren 1, 3 und 5 zu erkennen ist, umfaßt die Pressenpartie II eine weitere Presse 24, durch die die Materialbahn 12 im Anschluß an die erste Presse 18 zusammen mit wenigstens einem weiteren Filz 26 geführt wird.

Der Oberfilz der ersten Presse 18 wird im Anschluß an diese Presse im Bereich einer verstellbaren Umlenkrolle 28 von der Materialbahn 12 und dem Unterfilz 20 getrennt. Nach einer Trennung sowohl vom Oberfilz 16 als auch vom Unterfilz 20 wird die Materialbahn 12 über eine ebenfalls verstellbare Stützrolle 30 in die weitere Presse 24 geführt.

Die Breite B der Materialbahn 12 ist zwischen einem minimalen Wert Bₘᵢₙ und einem maximalen Wert Bₘₐₓ verstellbar (vgl. insbesondere auch die Figuren 2, 4 und 6). Dazu sind über dem Siebband 22 zwei jeweils als Formatschneidelemente dienende, in Querrichtung verstellbare randseitige Formatspritzdüsen 32, 34 vorgesehen (vgl. insbesondere die Figuren 2, 4 und 6).

Darüber hinaus ist auch die zwischen zwei Formatleisten 36, 38 definierte Saugbreite der Abnahmesaugwalze 14 einstellbar, wozu die beiden der Abnahmesaugwalze 14 zugeordneten Formatleisten 36, 38 entsprechend in Querrichtung verstellbar sind.

Schließlich umfaßt die Maschine 10 auch Mittel 40, 42, 44 für eine gleichzeitige, zumindest im wesentlichen synchrone motorische Verstellung der Formatspritzdüsen 32, 34 und der Formatleisten 36, 38. Wie anhand der Figuren 2, 4 und 6 zu erkennen ist, werden im vorliegenden Fall die Formatspritzdüsen 32, 34 und die Formatleisten 36, 38 stets so verstellt, daß die Saugbreite der Abnahmesaugwalze 14 zumindest im wesentlichen gleich der über die Formatspritzdüsen 32, 34 eingestellten Bahnbreite B ist.

Die Verstellmittel 40, 42, 44 umfassen eine Steuerung 40, über die die jeweiligen Formatbreiten bzw. zugehörigen Sollpositionen der Formatspritzdüsen 32, 34 und Formatleisten 36, 38 vorgebbar sind. Mittels der Steuerung 40 können insbesondere auch unterschiedliche Formatbreiten bzw. Sollpositionen programmiert und/oder gespeichert werden.

Die Verstellmittel 40, 42, 44 umfassen zudem mit der Steuerung 40 verbundene, die Formatspritzdüsen 32, 34 sowie die Formatleisten 36, 38 beaufschlagende Stellantriebe 42 bzw. 44, die in den Figuren 1, 3 und 5 lediglich rein schematisch angedeutet sind. Schließlich kann mit der Steuerung 40 auch wenigstens ein Wegmeßsystem 46 (vgl. Figur 1) verbunden sein, dessen Meßwerte zur Überwachung der betreffenden Stellbewegungen an die Steuerung 40 übermittelt werden können. Als Stellantrieb 42, 44 kann beispielsweise ein Spindelantrieb, eine Zylinder/Kolben-Einheit und/oder dergleichen vorgesehen. Ein jeweiliger Spindelantrieb kann beispielsweise wenigstens einen auf einer Spindel vorgesehenen Stellmotor umfassen.

Zur Erzeugung eines aus der Materialbahn 12 gebildeten Überführstreifens 48 sowie zum Breitfahren der Materialbahn 12 ist eine weitere, wieder als Schneidelement dienende sowie in Querrichtung verstellbare Spritzdüse 50 vorgesehen. Dabei ist auch der dieser weiteren Spritzdüse 50 zugeordnete Stellantrieb 52 mit der Steuerung 40 verbunden.

Die Steuerung 40 kann insbesondere eine elektronische Steuereinheit umfassen. Zumindest ein Teil der Stellantriebe 42, 44 und 52 kann ferngesteuert sein.

Figur 7 zeigt in rein schematischer, teilweise geschnittener Darstellung ein Ausführungsbeispiel einer Abnahmesaugwalze 14. In dieser Figur sind zwei Formatleisten 36', 36" erkennbar, die jeweils durch einen Spindelantrieb 44', 44" beaufschlagbar sind. Gemäß dieser Figur 7 umfaßt die Abnahmesaugwalze 14 insbesondere eine Luftdruck-Saugzonenabdichtung 54, eine Saugzonenabdichtung 56, eine Leistenspülung 58, eine Stützlagerschmierung 60, eine Stoßimpulsmeßeinrichtung 62 und eine Leistenschmierung 64. Wie insbesondere auch der Figur 1 entnommen werden kann, ist der Saugbereich 66 der Abnahmesaugwalze 14 in eine Aufnahmezone 66' und eine Haltezone 66" unterteilt. In der Figur 7 sind die betreffenden Vakuumleitungen für diese beiden Zonen 66', 66" erkennbar.

Wie den Figuren 1 und 2 entnommen werden kann, werden zur Überführung des Überführstreifens 48 in die Pressenpartie II die Formatspritzdüsen 32, 34 und die Formatleisten 36, 38 zunächst entsprechend einer vorgebbaren maximalen Formatbreite Bₘₐₓ eingestellt. Beim Überführen des Überführstreifens 48 sind zudem die beiden Rollen 28, 30 nach unten verstellt. Der vom Siebband 22 abgenommene Gautschbruch wird ebenso wie der vom Untersieb 20 abgenommene Pressenbruch 70 nach unten abgeführt (vgl. Figur 1). Wie anhand der Figur 2 zu erkennen ist, ändert sich die Breite des Randstreifen-Gautschbruches 68' bzw. 68" mit der Einstellung der Formatspritzdüsen 32, 34 und der Formatleisten 36, 38.

Wie sich aus den Figuren 3 und 4 ergibt, werden die Formatspritzdüsen 32, 34 und die Formatleisten 36, 38 nach dem Überführen des Überführstreifens 48 in die Pressenpartie II in ihre der jeweils gewünschten Formatbreite B entsprechenden Sollpositionen verstellt. Dabei werden die Formatspritzdüsen 32, 34 und die Formatleisten 36, 38 bereits mit dem aus der Figur 4 ersichtlichen Breitfahren der Materialbahn 12 in ihre der gewünschten Formatbreite B entsprechenden Sollpositionen verstellt. Das Breitfahren der Materialbahn 12 erfolgt durch ein entsprechendes Verstellen der weiteren Spritzdüse 50 in Querrichtung. Gemäß Figur 3 sind die beiden Rollen 28 und 30 nunmehr nach oben verstellt, so daß der Unterfilz 20 näher an der ersten Presse 18 von der Materialbahn 12 getrennt wird. Hierzu kann innerhalb der Schlaufe des Unterfilzes 20 eine Blaseinrichtung 72 vorgesehen sein, die ebenso wie die beiden Rollen 28, 30 in der in Figur 1 angedeuteten Weise verstellt werden kann. Der Gautschbruch 68 sowie der Pressenbruch 70 werden wieder nach unten abgeführt.

Während in den Figuren 3 und 4 die Maschine 10 noch beim Breitfahren der Materialbahn 12 gezeigt ist, ist die Maschine 10 in den Figuren 5 und 6 nach erfolgter Überführung der Materialbahn 12 in die Pressenpartie II dargestellt. Der vom Siebband 22 abgenommene Gautschbruch 68 wird weiterhin nach unten abgeführt. Demgegenüber liegt in der jetzigen Betriebsphase kein Pressenbruch 70 mehr vor, wie dies beim Breitfahren der Materialbahn 12 noch der Fall war. Die Umlenkrolle 28 und die Stützrolle 30 sowie die Blaseinrichtung 72 nehmen ihre obere Position ein.

Wie bereits erwähnt ist die Bahnbreite zwischen einem minimalen Wert Bₘᵢₙ und einem maximalen Wert Bₘₐₓ verstellbar (vgl. insbesondere Figur 6), wozu über die Steuerung 40 und die Stellantriebe 42, 44 die Formatspritzdüsen 32, 34 und Formatleisten 36, 38 gleichzeitig sowie im wesentlichen synchron entsprechend motorisch verstellt werden.

### Bezugszeichenliste

- 10: Maschine zur Herstellung einer Materialbahn
- 12: Materialbahn
- 14: Abnahmesaugwalze
- 16: Oberfilz
- 18: Presse
- 20: Unterfilz
- 22: Siebband
- 24: Presse
- 26: Filz
- 28: verstellbare Umlenkrolle
- 30: verstellbare Stützrolle
- 32: Formatspritzdüse
- 34: Formatspritzdüse
- 36: Formatleiste
- 38: Formatleiste
- 40: Steuerung
- 42: Stellantrieb
- 44: Stellantrieb
- 46: Wegmeßsystem
- 48: Überführstreifen
- 50: Spritzdüse
- 52: Stellantrieb
- 54: Luftdruck-Saugzonenabdichtung
- 56: Saugzonenabdichtung
- 58: Leistenspülung
- 60: Stützlagerschmierung
- 62: Stoßimpulsmeßeinrichtung
- 64: Leistenschmierung
- 66: Saugbereich
- 66': Aufnahmezone
- 66": Haltezone
- 68: Gautschbruch
- 68': Randstreifen-Gautschbruch
- 68": Randstreifen-Gautschbruch
- 70: Pressenbruch
- 72: Blaseinrichtung

- I: Siebpartie
- II: Pressenpartie

- B: Bahnbreite
- Bₘᵢₙ: minimaler Wert
- Bₘₐₓ: maximaler Wert

## Patentansprüche

1. Maschine (10) zur Herstellung einer Materialbahn (12), insbesondere Papier- oder Kartonbahn, mit einer zwischen einer Siebpartie (I) und einer Pressenpartie (II) angeordneten, von einem luftdurchlässigen Endlosband (16) umschlungenen Abnahmesaugwalze (14), in deren Bereich die Materialbahn (12) durch das Endlosband (16) von einem Siebband (22) übernommen wird, um anschließend einer ersten Presse (18) der Pressenpartie (II) zugeführt zu werden,
**dadurch gekennzeichnet,**
**daß** die Breite der Materialbahn (12) über im Bereich des Siebbandes (22) vorgesehene verstellbare Formatschneidelemente (32, 34) und die Saugbreite der Abnahmesaugwalze (14) über dieser zugeordnete verstellbare Formatleisten (36, 38) einstellbar ist und daß Mittel (40, 42, 44) für eine vorzugsweise gleichzeitige, zumindest im wesentlichen synchrone motorische Verstellung der Formatschneidelemente (32, 34) und der Formatleisten (36, 38) vorgesehen sind.

2. Maschine nach Anspruch 1,
**dadurch gekennzeichnet,**
**daß** die verstellbaren Formatschneidelemente durch verstellbare Formatspritzdüsen (32, 34) gebildet sind.

3. Maschine nach Anspruch 1 oder 2,
**dadurch gekennzeichnet,**
**daß** die Verstellmittel (40, 42, 44) eine Steuerung (40) umfassen, über die die jeweiligen Formatbreiten bzw. zugehörigen Sollpositionen der Formatschneidelemente (32, 34) und Formatleisten (36, 38) vorgebbar sind.

4. Maschine nach Anspruch 3,
**dadurch gekennzeichnet,**
**daß** mittels der Steuerung (40) unterschiedliche Formatbreiten bzw. Sollpositionen programmierbar und/ oder speicherbar sind.

5. Maschine nach einem der vorhergehenden Ansprüche,
**dadurch gekennzeichnet,**
**daß** die Verstellmittel (40, 42, 44) die Formatschneidelemente (32, 34) und Formatleisten (36, 38) beaufschlagende Stellantriebe (42, 44) und vorzugsweise wenigstens ein Wegmeßsystem (46) umfassen.

6. Maschine nach Anspruch 5,
**dadurch gekennzeichnet,**
**daß** zumindest ein Stellantrieb (42, 44) durch einen Spindelantrieb gebildet ist.

7. Maschine nach Anspruch 6,
**dadurch gekennzeichnet,**
**daß** der Spindelantrieb wenigstens einen auf der Spindel vorgesehenen Stellmotor umfaßt.

8. Maschine nach einem der Ansprüche 5 bis 7,
**dadurch gekennzeichnet,**
**daß** zumindest ein Stellantrieb durch eine Zylinder/Kolben-Einheit oder dergleichen gebildet ist.

9. Maschine nach einem der vorhergehenden Ansprüche,
**dadurch gekennzeichnet,**
**daß** die Stellantriebe (42, 44) und gegebenenfalls das Wegmeßsystem (46) mit der Steuerung (40) verbunden sind.

10. Maschine nach einem der vorhergehenden Ansprüche,
**dadurch gekennzeichnet,**
**daß** zur Erzeugung eines aus der Materialbahn (12) gebildeten Überführstreifens (48) sowie zum Breitfahren der Materialbahn (12) ein weiteres in Querrichtung verstellbares Schneidelement (50) oder dergleichen vorgesehen ist, wobei vorzugsweise auch der diesem weiteren Schneidelement (50) zugeordnete Stellantrieb (52) mit der Steuerung (40) verbunden ist.

11. Maschine nach Anspruch 10,
**dadurch gekennzeichnet,**
**daß** das weitere verstellbare Schneidelement durch eine Spritzdüse (50) gebildet ist.

12. Maschine nach Anspruch 10 oder 11,
**dadurch gekennzeichnet ,**
**daß** zur Überführung des Überführstreifens (48) in die Pressenpartie (II) die Formatschneidelemente (32, 34) und die Formatleisten (36, 38) zunächst entsprechend einer vorgebbaren maximalen Formatbreite (Bₘₐₓ) einstellbar sind.

13. Maschine nach Anspruch 12,
**dadurch gekennzeichnet,**
**daß** die Formatschneidelemente (32, 34) und die Formatleisten (36, 38) nach dem Überführen des Überführstreifens (48) in die Pressenpartie (II) in ihre der jeweils gewünschten Formatbreite (B) entsprechenden Sollpositionen verstellbar sind.

14. Maschine nach Anspruch 13,
**dadurch gekennzeichnet,**
**daß** die Formatschneidelemente (32, 34) und die Formatleisten (36, 38) bereits mit dem Breitfahren der Materialbahn (12) in ihre der jeweils gewünschten Formatbreite (B) entsprechenden Sollpositionen verstellbar sind.

15. Maschine nach einem der vorhergehenden Ansprüche,
**dadurch gekennzeichnet,**
**daß** die Steuerung (40) eine elektronische Steuereinheit umfaßt.

16. Maschine nach einem der vorhergehenden Ansprüche,
**dadurch gekennzeichnet,**
**daß** zumindest ein Teil der Stellantriebe (42, 44, 52) ferngesteuert ist.

## Claims

1. Machine (10) for producing a material web (12), in particular a paper or board web, having a suction pick-up roll (14) which is arranged between a wire section (I) and a press section (II), around which an air-permeable endless belt (16) wraps and in the region of which the material web (12) is taken from a wire (22) by the endless belt (16) in order then to be supplied to a first press (18) of the press section (II), **characterized in that** the width of the material web (12) can be adjusted via adjustable format cutting elements (32, 34) provided in the region of the wire (22), and the suction width of the suction pick-up roll (14) can be adjusted via adjustable format strips (36, 38) assigned to it, and **in that** means (40, 42, 44) are provided for a preferably simultaneous, at least substantially synchronized, motor adjustment of the format cutting elements (32, 34) and the format strips (36, 38).

2. Machine according to Claim 1, **characterized in that** the adjustable format cutting elements are formed by adjustable format spray jets (32, 34).

3. Machine according to Claim 1 or 2, **characterized in that** the adjusting means (40, 42, 44) comprise a control system (40), via which the respective format widths and associated intended positions of the format cutting elements (32, 34) and format strips (36, 38) can be predefined.

4. Machine according to Claim 3, **characterized in that** different format widths and intended positions can be programmed and/or stored by means of the control system (40).

5. Machine according to one of the preceding claims, **characterized in that** the adjusting means (40, 42, 44) comprise actuating drives (42, 44) acting on the format cutting elements (32, 34) and format strips (36, 38) and preferably at least one distance measuring system (46).

6. Machine according to Claim 5, **characterized in that** at least one actuating drive (42, 44) is formed by a spindle drive.

7. Machine according to Claim 6, **characterized in that** the spindle drive comprises at least one actuating motor provided on the spindle.

8. Machine according to one of Claims 5 to 7, **characterized in that** at least one actuating drive is formed by a piston/cylinder unit or the like.

9. Machine according to one of the preceding claims, **characterized in that** the actuating drives (42, 44) and, if appropriate, the distance measuring system (46) are connected to the control system (40).

10. Machine according to one of the preceding claims, **characterized in that**, in order to produce a transfer strip (48) formed from the material web (12) and in order to broaden the material web (12), a further cutting element (50) or the like which can be adjusted in the transverse direction is provided, the actuating drive (52) assigned to this further cutting element (50) preferably also being connected to the control system (40).

11. Machine according to Claim 10, **characterized in that** the further adjustable cutting element is formed by a spray jet (50).

12. Machine according to Claim 10 or 11, **characterized in that**, in order to transfer the transfer strip (48) into the press section (II), the format cutting elements (32, 34) and the format strips (36, 38) can initially be set in accordance with a predefinable maximum format width (Bₘₐₓ).

13. Machine according to Claim 12, **characterized in that**, after the transfer strip (48) has been transferred into the press section (II), the format cutting elements (32, 34) and the format strips (36, 38) can be adjusted into their intended positions corresponding to the respectively desired format width (B).

14. Machine according to Claim 13, **characterized in that** the format cutting elements (32, 34) and the format strips (36, 38) can already be adjusted into their intended positions corresponding to the respectively desired format width (B) as the material web (12) is broadened.

15. Machine according to one of the preceding claims, **characterized in that** the control system (40) comprises an electronic control unit.

16. Machine according to one of the preceding claims, **characterized in that** at least some of the actuating drives (42, 44, 52) are remotely controlled.

## Revendications

1. Machine (10) pour la fabrication d'une bande de matériau (12), notamment d'une bande de papier ou de carton, comprenant un cylindre d'aspiration preneur (14) disposé entre une section de toile (I) et une section de presse (II), entouré par une bande sans fin perméable à l'air (16), dans la région duquel la bande de matériau (12) est reprise par la bande sans fin (16) depuis un ruban de toile (22), pour être ensuite acheminée à une première presse (18) de la section de presse (II),
**caractérisée en ce que**
la largeur de la bande de matériau (12) peut être ajustée par le biais d'éléments de coupe au format (32, 34) réglables, prévus dans la région de la bande de toile (22) et la largeur d'aspiration du cylindre d'aspiration preneur (14) peut être ajustée par le biais de barres de formatage (36, 38) réglables associées à celui-ci et **en ce que** des moyens (40, 42, 44) sont prévus pour un réglage à moteur au moins essentiellement synchrone, de préférence simultané, des éléments de coupe au format (32, 34) et des barres de formatage (36, 38).

2. Machine selon la revendication 1,
**caractérisée en ce que**
les éléments de coupe au format réglables sont formés par des buses d'injection de formatage réglables (32, 34).

3. Machine selon la revendication 1 ou 2,
**caractérisée en ce que**
les moyens de réglage (40, 42, 44) comprennent une commande (40) par le biais de laquelle les largeurs de format respectives ou les positions de consigne associées des éléments de coupe au format (32, 34) et des barres de formatage (36, 38) peuvent être prédéterminées.

4. Machine selon la revendication 3,
**caractérisée en ce que**
l'on peut programmer et/ou mémoriser au moyen de la commande (40) différentes largeurs de format ou positions de consigne.

5. Machine selon l'une quelconque des revendications précédentes,
**caractérisée en ce que**
les moyens de réglage (40, 42, 44) comprennent les éléments de coupe au format (32, 34) et des entraînements de commande (42, 44) agissant sur des barres de formatage (36, 38) et de préférence au moins un système de mesure de déplacement (46).

6. Machine selon la revendication 5,
**caractérisée en ce qu'**
au moins un entraînement de commande (42, 44) est formé par un entraînement à broche.

7. Machine selon la revendication 6,
**caractérisée en ce que**
l'entraînement à broche comprend au moins un moteur de commande prévu sur la broche.

8. Machine selon l'une quelconque des revendications 5 à 7,
**caractérisée en ce qu'**
au moins un entraînement de commande est formé par une unité cylindre/piston ou similaire.

9. Machine selon l'une quelconque des revendications précédentes,
**caractérisée en ce que**
les entraînements de commande (42, 44) et éventuellement le système de mesure de déplacement (46) sont connectés à la commande (40).

10. Machine selon l'une quelconque des revendications précédentes,
**caractérisée en ce que**
pour la production d'un ruban de transport (48) formé à partir de la bande de matériau (12), ainsi que pour l'élargissement de la bande de matériau (12), on prévoit un autre élément de coupe (50) ou similaire réglable dans la direction transversale, de préférence également l'entraînement de commande (52) associé à cet autre élément de coupe (50) étant connecté à la commande (40).

11. Machine selon la revendication 10,
**caractérisée en ce que**
l'élément de coupe réglable supplémentaire est formé par une buse d'injection (50).

12. Machine selon la revendication 10 ou 11,
**caractérisée en ce que**
pour le transport du ruban de transport (48) dans la section de presse (II) les éléments de coupe au format (32, 34) et les barres de formatage (36, 38) peuvent d'abord être ajustés en fonction d'une largeur de format (Bₘₐₓ) maximale prédéfinissable.

13. Machine selon la revendication 12,
**caractérisée en ce que**
les éléments de coupe au format (32, 34) et les barres de formatage (36, 38) peuvent être réglés après le transport du ruban de transport (48) dans la section de presse (II) dans leurs positions de consigne correspondant à la largeur de format respective souhaitée (B).

14. Machine selon la revendication 13,
**caractérisée en ce que**
les éléments de coupe au format (32, 34) et les barres de formatage (36, 38) sont déjà réglables avec l'élargissement de la bande de matériau (12) dans leurs positions de consigne correspondant à la largeur de format (B) respective souhaitée.

15. Machine selon l'une quelconque des revendications précédentes,
**caractérisée en ce que**
la commande (40) comprend une unité de commande électronique.

16. Machine selon l'une quelconque des revendications précédentes,
**caractérisée en ce qu'**
au moins une partie des entraînements de commande (42, 44, 52) est commandée à distance.
